# FASCICULE DE BREVET EUROPEEN

(11) **EP 3 650 953 B1**
(45) Date de publication et mention de la délivrance du brevet: **15.12.2021**
(21) Numéro de dépôt: 18205271.2
(22) Date de dépôt: 08.11.2018
(51) Int. Cl.: G04B 13/00, G04B 19/02, G04B 27/00

(54) **MECANISME HORLOGER COMPRENANT UNE ETOILE ET UN RESSORT-SAUTOIR**
UHRMECHANISMUS, DER EINEN STERN UND EINE SPERRFEDER UMFASST
TIMEPIECE MECHANISM COMPRISING A STAR AND A JUMPER SPRING

(43) Date de publication de la demande: 13.05.2020
(73) Titulaire: Patek Philippe SA Genève, 1204 Genève (CH)
(72) Inventeur: TANNER, Samuel, 01220 Divonne-les-Baines (FR)
(74) Mandataire: Micheli & Cie SA

(56) Documents cités:
- EP-A1- 1 396 765
- FR-A1- 2 307 301
- JP-A- 2004 184 259
- JP-A- 2008 197 036

## Description

La présente invention concerne un mécanisme horloger comprenant une étoile et un ressort-sautoir rappelé contre l'étoile, le ressort-sautoir comportant un élément rigide présentant une proéminence agencée pour coopérer avec l'étoile, et au moins une portion élastique qui est agencée pour entourer au moins partiellement l'étoile, le mécanisme horloger comprenant encore un support sur lequel le ressort-sautoir est monté mobile, le support comportant une structure d'appui agencée pour tendre le ressort-sautoir en retenant ladite au moins une portion élastique de façon à ce que l'élément rigide soit rappelé contre l'étoile, et comprenant en outre des moyens de guidage agencés pour permettre à l'élément rigide d'être soulevé par une des dents de l'étoile et de retomber ensuite entre deux dents de celle-ci.

### ART ANTERIEUR

On connait de nombreux mécanismes horlogers comprenant une étoile et un sautoir rappelé contre l'étoile par un ressort. Dans le domaine de l'horlogerie, le terme « étoile » désigne habituellement un disque pivoté autour d'un axe et muni de dents triangulaires adaptées pour coopérer avec un sautoir. Quant au terme « sautoir », il désigne habituellement un organe terminé par deux plans inclinés qui appuient entre les pointes de deux dents consécutives d'une étoile sous l'action d'un ressort, pour la maintenir dans une certaine position angulaire. Lorsque l'étoile est actionnée, les dents soulèvent le sautoir qui tombe ensuite entre deux autres dents. Un sautoir permet généralement le mouvement de l'étoile dans les deux sens.

A titre d'exemple, une application connue des mécanismes comprenant une étoile et un sautoir rappelé contre l'étoile par un ressort est celle des mécanismes élastiques d'accouplement. Ces mécanismes sont utilisés notamment dans les dispositifs de mise à l'heure qui permettent de faire avancer, pas-à-pas, l'aiguille des heures d'une pièce d'horlogerie, de la valeur d'une heure à chaque pas, sans entraîner l'aiguille des minutes. Les pièces d'horlogerie équipées de ce type de dispositifs présentent l'avantage de permettre à leur utilisateur de remettre très facilement la pièce d'horlogerie à l'heure, lorsqu'il passe d'un fuseau horaire à un autre au cours d'un voyage.

Une pièce d'horlogerie permettant la correction du fuseau horaire, comme indiqué ci-dessus, peut par exemple comprendre une aiguille des minutes portée par une chaussée entraînée en rotation par le mouvement, et une roue des heures (ou roue à canon) entraînée par la chaussée par l'intermédiaire d'un rouage de minuterie. Contrairement à ce qui est le cas dans les pièces d'horlogerie ordinaire, la roue des heures d'une telle pièce d'horlogerie ne porte, en principe, pas directement l'aiguille des heures. En effet, cette dernière est portée par un second canon des heures qui est monté rotatif coaxialement à la roue des heures. Un mécanisme élastique d'accouplement, comprenant une étoile et un sautoir rappelé contre l'étoile par un ressort, est encore interposé entre la roue des heures et le second canon. Le mécanisme élastique d'accouplement permet à la roue des heures d'entraîner le second canon tout en offrant une fonction d'embrayage/débrayage et un indexage sélectif de l'aiguille des heures dans douze postions angulaires régulièrement espacées les unes des autres sur le tour d'heures.

Comme indiqué ci-dessus, la roue des heures ne porte, en principe, pas l'aiguille des heures. Il vaut la peine de préciser toutefois que d'autres pièces d'horlogeries connues comportent deux aiguilles des heures. Une aiguille des heures classique est portée de façon traditionnelle par la roue des heures, et une aiguille des heures supplémentaire est portée par le second canon.

Les figures 1 et 2 sont des vues en plan de dessus de deux mécanismes élastiques d'accouplement de l'art antérieur, qui comprennent chacun une étoile et un sautoir rappelé contre l'étoile par un ressort. En se référant tout d'abord à la figure 1, on peut voir une roue des heures 27, une étoile à douze dents 24 fixée concentriquement sur un second canon des heures 22, un sautoir 25 pivoté (en D) sur la planche de la roue des heures 27, et un ressort de rappel 26 également fixé sur la planche de la roue des heures. Le mécanisme élastique d'accouplement connu, qui est illustré dans la figure 1, donne habituellement satisfaction. Toutefois, lorsque les pièces du mécanisme sont très fines, si le couple que le mécanisme d'accouplement doit vaincre pour entraîner l'affichage de la pièce d'horlogerie est important, le mécanisme de la figure 1 peut causer des difficultés, notamment lors de son assemblage. En effet, si la force du ressort dépasse un certain seuil, le pivot du sautoir ou le ressort lui-même peut se mettre de travers, ou même se déboîter complètement, lorsqu'on met le sautoir sous tension. On comprendra donc que l'assemblage d'un mécanisme du type illustré dans la figure 1 peut se révéler excessivement difficile.

Le mécanisme élastique d'accouplement connu qui est représenté dans la figure 2 est tiré du document de brevet FR 2 307 301. Il est en outre conforme à la définition donnée en préambule de la présente demande de brevet. En se référant à la figure 2, on peut voir une roue des heures 4 dont la planche porte un rebord circulaire 3 agencé concentriquement à la roue des heures, une étoile à douze dents 7 fixée concentriquement sur un second canon des heures 5, et un ressort-sautoir 8 agencé sur la planche de la roue des heures 4, à l'intérieur du rebord 3. Le ressort-sautoir 8 est fixé sur la planche de la roue des heures par une goupille 9. On peut voir encore que le ressort-sautoir 8 est de forme annulaire et qu'il entoure l'étoile 7. On peut voir en outre qu'il comporte un élément rigide 11 présentant une proéminence agencée pour coopérer avec l'étoile 7, et une portion élastique 12 en arc de cercle qui est solidaire de l'élément rigide 11 de part et d'autre de ce dernier. Le ressort-sautoir 8 est fixé sur la planche de la roue des heures 4 à l'intérieur du rebord 3 par la goupille 9. L'association de la goupille 9 et du rebord 3 constitue des moyens de guidage empêchant le ressort-sautoir 8 de pivoter autour de la goupille 9, tout en laissant l'élément rigide 11 libre de se déplacer par déformation de la portion élastique 12, de manière à permettre à l'élément rigide d'être soulevé par une des dents de l'étoile 17 et de retomber ensuite entre deux dents de celle-ci. La goupille 9 fait en outre office de structure d'appui permettant de mettre le ressort-sautoir 8 sous tension, de façon que l'élément rigide 11 soit rappelé contre l'étoile 7.

En comparaison avec le mécanisme d'accouplement de la figure 1, un avantage de celui de la figure 2 est qu'il permet de ne plus avoir deux composants à mettre sous tension l'un avec l'autre. Cette différence est susceptible de faciliter l'assemblage du mécanisme. Le mécanisme de la figure 2 présente toutefois également certains défauts. En effet, la réalisation d'une roue des heures 4 qui porte sur sa planche un rebord circulaire 3 implique des opérations d'usinage ou de terminaison relativement complexes. De plus, la présence du rebord 3 a pour effet d'augmenter considérablement l'épaisseur de la roue des heures 4. Enfin, on comprendra que le rebord circulaire n'empêche pas totalement le ressort-sautoir 8 de pivoter d'un certain angle autour de la goupille 9 lorsque l'étoile 7 est actionnée et que les dents provoquent la déformation de la portion élastique 12 en soulevant la partie rigide 11. Ce pivotement résiduel peut rendre moins précis l'indexage de l'étoile 7 et de l'aiguille des heures.

### BREF EXPOSE DE L'INVENTION

Un but de la présente invention est de remédier aux inconvénients de l'art antérieur qui viennent d'être expliqués. La présente invention atteint ce but ainsi que d'autres en fournissant un mécanisme horloger qui comprend une étoile et un ressort-sautoir et qui est conforme à la revendication 1 annexée.

Conformément à l'invention, les moyens de guidage qui permettent à l'élément rigide d'être soulevé par une des dents de l'étoile et de retomber ensuite entre deux dents de celle-ci sont constitués par au moins deux coulisses rectilignes et parallèles, qui sont agencées pour faire se déplacer l'élément rigide en translation parallèlement à une direction déterminée relativement au support. On comprendra donc notamment que du fait que les déplacements de la proéminence, lorsqu'elle est soulevée par une des dents de l'étoile et lorsqu'elle retombe ensuite entre deux dents de celle-ci, se limitent à des translations, l'indexage de l'étoile peut être réalisé avec une précision angulaire améliorée.

Conformément à l'invention, le ressort-sautoir comprend au moins un bras élastique agencé pour entourer au moins partiellement l'étoile, et qui est solidaire de l'élément rigide par une de ses extrémités (dite extrémité proximale). De plus, la structure d'appui comporte un arrêt contre lequel vient s'appuyer l'extrémité distale du bras élastique. On comprendra que le fait de mettre le ressort-sautoir sous tension à l'aide d'un arrêt, contre lequel le bras élastique vient simplement en appui, facilite considérablement l'assemblage du mécanisme de l'invention.

Conformément à un mode de réalisation particulier de l'invention, le ressort-sautoir comprend deux bras élastiques qui sont solidaires de l'élément rigide de part et d'autre de ce dernier et qui sont orientés de sorte qu'ils se rapprochent l'un de l'autre en direction de leurs extrémités distales respectives, ces dernières étant séparées l'une de l'autre par un espace. On comprendra de ce qui précède que les bras élastiques se referment partiellement autour de l'étoile. De plus, selon ce mode de réalisation particulier, la structure d'appui comporte deux arrêts contre lesquels viennent respectivement s'appuyer les extrémités distales des deux bras élastiques. On comprendra que le fait d'avoir deux bras élastiques séparés l'un de l'autre, mais rattachés à l'élément rigide de part et d'autre de ce dernier, donne la possibilité d'armer les bras un après l'autre. De plus, le fait d'avoir deux bras élastiques agencés de part et d'autre de la partie rigide à l'avantage de permettre de réduire les contraintes que subissent les coulisses.

### BREVE DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :
- la figure 1 est une vue en plan d'un premier mécanisme élastique d'accouplement de l'art antérieur ;
- la figure 2 est une vue en plan d'un second mécanisme élastique d'accouplement de l'art antérieur ;
- la figure 3 est une vue en plan d'un mécanisme élastique d'accouplement qui est conforme à un premier mode de réalisation particulier du mécanisme horloger comprenant une étoile et un ressort-sautoir de l'invention ;
- la figure 4 est une vue en plan d'un mécanisme élastique d'accouplement qui est conforme à un deuxième mode de réalisation particulier du mécanisme horloger comprenant une étoile et un ressort-sautoir de l'invention ;
- la figure 5 est une vue en plan d'un mécanisme élastique d'accouplement qui est conforme à un troisième mode de réalisation particulier du mécanisme horloger comprenant une étoile et un ressort-sautoir de l'invention ;
- la figure 6 est une vue en plan d'un mécanisme élastique d'accouplement qui est conforme à un quatrième mode de réalisation particulier du mécanisme horloger comprenant une étoile et un ressort-sautoir de l'invention
- la figure 7 est une vue en plan d'un mécanisme élastique d'accouplement qui est conforme à un cinquième mode de réalisation particulier du mécanisme horloger comprenant une étoile et un ressort-sautoir de l'invention.

### DESCRIPTION DETAILLEE DE PLUSIEURS MODES DE REALISATION

Dans la description qui suit, le terme « coulisseau » est à comprendre dans le sens de la partie mobile d'une coulisse, une coulisse étant elle-même définie comme un ensemble formé par une glissière et une partie mobile agencée pour coopérer avec la glissière. La figure 3 est une vue en plan d'un mécanisme élastique d'accouplement qui constitue un premier mode de réalisation exemplaire du mécanisme horloger comprenant une étoile et un ressort-sautoir de l'invention. Conformément au présent exemple, le mécanisme d'accouplement de la figure 3 fait partie d'un dispositif de mise à l'heure qui permet de faire avancer, pas-à-pas, l'aiguille des heures d'une pièce d'horlogerie, de la valeur d'une heure à chaque pas, sans entraîner l'aiguille des minutes. On comprendra que la figure 3 illustre uniquement le mécanisme élastique d'accouplement, le dispositif de mise à l'heure n'étant donc pas représenté dans son ensemble.

La figure 3 montre la roue des heures 65 d'une pièce d'horlogerie, une étoile à douze dents 67 qui est fixée concentriquement sur un second canon des heures (non représenté) faisant partie du dispositif de mise à l'heure, et enfin un ressort-sautoir 81 qui est porté par la planche de la roue des heures 65. Conformément à l'invention, le ressort-sautoir 81 comporte un élément rigide 83 présentant une proéminence 85 agencée pour coopérer avec l'étoile 67, et un unique bras élastique 87 qui est solidaire de l'élément rigide 83 par une de ses extrémités, et qui entoure partiellement l'étoile 67. On peut voir que, contrairement à ce qui était le cas notamment avec le ressort-sautoir de l'art antérieur illustré dans la figure 2, le ressort-sautoir 81 de la figure 3 ne constitue pas un anneau qui entourerait complètement l'étoile 67.

Conformément à l'invention, le mécanisme élastique d'accouplement illustré dans la figure 3 comprend un support sur lequel le ressort-sautoir est monté, et des moyens de guidage constitués par une pluralité de coulisses rectilignes et parallèles, qui sont agencées pour permettre à l'élément rigide 83 d'être soulevé par une des dents de l'étoile 67 et de retomber ensuite entre deux dents de celle-ci. De plus, conformément à un mode de réalisation avantageux, les coulisses sont formées chacune d'une glissière et d'un coulisseau agencé pour coopérer avec la glissière. L'un des deux composants de chaque coulisse étant solidaire du support (constitué ici par la planche de la roue des heures 65) et l'autre composant étant solidaire de l'élément rigide 83. A titre d'exemple, l'élément rigide 83 du ressort-sautoir 81 représenté comporte deux glissières en forme d'oblongs (agencées parallèlement l'une de l'autre). On peut voir qu'une première glissière 89 est agencée proche de la proéminence 85, et que l'autre glissière 91 est agencée proche de la jonction entre la partie rigide 83 et l'extrémité proximale du bras élastique 87. De plus, deux goupilles (référencées 90 et 92), faisant office de coulisseau, font saillie à partir de la planche de la roue des heures 65. Les deux goupilles sont dimensionnées de manière à pouvoir être insérées chacune dans, et guidées par, une des deux glissières 89 et 91. On comprendra que les deux coulisses, constituées chacune d'une goupille et d'un oblong, forment ensemble des moyens de guidage qui, conformément à l'invention, permettent à l'élément rigide 83 de se déplacer en translation parallèlement à une direction déterminée relativement au support. On peut voir que les positions des deux glissières 89 et 91 sont échelonnées dans la direction déterminée. Cette caractéristique contribue à empêcher le ressort-sautoir 81 de pivoter. On peut voir également que, dans l'exemple illustré, la direction déterminée est parallèle au rayon de l'étoile 67 qui passe par le sommet de la proéminence 85.

En se référant toujours à la figure 3, on peut voir encore que l'extrémité distale du bras élastique 87 est en appui contre une goupille d'arrêt (référencée 95) qui fait saillie à partir de la planche de la roue des heures 65. Dans l'exemple illustré, la goupille d'arrêt 95 est positionnée de sorte que le rayon de l'étoile 67 qui passe par la goupille d'arrêt 95 fait un angle α avec le rayon de l'étoile qui passe par le sommet de la proéminence 85. Cet angle α est égal à 156°. On peut observer en outre que, telle que représentée, la proéminence 85 de l'élément rigide 83 se trouve en appui entre les pointes de deux dents consécutives de l'étoile 67. En effet, la goupille d'arrêt est agencée de manière à maintenir le bras élastique 87 écarté de sa position de repos, ce qui a pour effet de rappeler l'élément rigide 83 contre l'étoile 67. On comprendra donc que la goupille d'arrêt 95 joue le rôle d'une structure d'arrêt qui, conformément à l'invention, est agencée pour contraindre le ressort-sautoir 81 en retenant le bras élastique 87 écarté de sa position de repos. De préférence, l'angle α entre le rayon de l'étoile 67 qui passe par la goupille d'arrêt 95 et celui qui passe par le sommet de la proéminence 85 appartient à l'intervalle compris entre 150° et 210°. On a vu que dans le mode de réalisation qui fait l'objet du présent exemple, la direction déterminée selon laquelle l'élément rigide 83 du ressort-sautoir 81 est guidé en translation est parallèle au rayon de l'étoile 67 qui passe par le sommet de la proéminence 85. Dans ces conditions, la force de rappel dans la direction déterminée est toujours égale au double au moins de la force transversale. Cette caractéristique permet d'éviter que les coulisses ne se grippent.

La figure 4 est une vue en plan d'un mécanisme élastique d'accouplement qui constitue un deuxième mode de réalisation exemplaire du mécanisme horloger comprenant une étoile et un ressort-sautoir de l'invention. La figure 4 montre la roue des heures 15 d'une pièce d'horlogerie, une étoile à douze dents 17 qui est fixée concentriquement sur un second canon des heures 19 faisant partie du dispositif de mise à l'heure, et enfin un ressort-sautoir 31 qui est porté par la planche de la roue des heures 15. Conformément à l'invention, le ressort-sautoir 31 comporte un élément rigide 33 présentant une proéminence 35 agencée pour coopérer avec l'étoile 17, et deux bras élastiques 37a, 37b solidaires de l'élément rigide 33 de part et d'autre de ce dernier et orientés de sorte qu'ils se rapprochent l'un de l'autre en direction de leurs extrémités distales respectives, ces dernières étant séparées l'une de l'autre par un espace. Comme on peut le voir, le ressort-sautoir 31 présente généralement la forme d'une bague qui entoure l'étoile 17, la bague étant ouverte au niveau de l'espace qui sépare les extrémités distales des deux lames élastiques courbes 37a, 37b. On peut voir de plus que, dans l'exemple illustré, les deux bras élastiques 37a, 37b on la forme de lames droites.

En se référant toujours à la figure 4, on peut voir que, conformément au mode de réalisation qui fait l'objet du présent exemple, le mécanisme élastique d'accouplement, et en particulier son ressort-sautoir, sont symétriques par rapport à un axe qui passe par le sommet de la proéminence 35 de l'élément rigide 33, ainsi que par l'axe de rotation de l'étoile 17. On peut voir également que la proéminence 35 est formée par deux inclinés qui sont symétriques l'un de l'autre et qui se rejoignent en un sommet situé sur l'axe de symétrie. On peut noter en outre que les deux lames élastiques 37a et 37b sont également symétriques l'une de l'autre. L'élément rigide 33 du ressort-sautoir possède généralement la forme d'un secteur de couronne dont le bord intérieur présente en son milieu une bosse symétrique formée par la proéminence 35.

Conformément à l'invention, le mécanisme élastique d'accouplement illustré dans la figure 4 comprend un support sur lequel le ressort-sautoir est monté, et des moyens de guidage agencés pour permettre à l'élément rigide 33 d'être soulevé par une des dents de l'étoile 17 et de retomber ensuite entre deux dents de celle-ci. De plus, conformément à un mode de réalisation avantageux, les moyens de guidage sont constitués par une pluralité de coulisses, chacune de celles-ci étant formée d'une glissière et d'un coulisseau agencé pour coopérer avec la glissière, l'un de ces deux composants de la coulisse étant solidaire du support (constitué ici par la planche de la roue des heures 15) et l'autre composant étant solidaire de l'élément rigide. A titre d'exemple, l'élément rigide 33 du ressort-sautoir 31 représenté comporte trois glissières en forme d'oblongs (agencées parallèlement à l'axe de symétrie). Une première glissière 39 est agencée sur l'axe de symétrie, et les deux autres glissières 41a, 41b sont agencées symétriquement de part et d'autre sur l'élément rigide 33, à la jonction entre ce dernier et une des lames élastiques 37a ou 37b. De plus, trois goupilles (référencées 40, 42a et 42b), faisant office de coulisseau, font saillie à partir de la planche de la roue des heures 15. Les trois goupilles sont dimensionnées de manière à pouvoir être insérées chacune dans, et guidées par, une des trois glissières 39, 41a et 41b. On peut voir que les trois goupilles ne sont pas alignées, mais sont agencées aux trois sommets d'un triangle isocèle. La goupille 40 est insérée dans l'oblong 39 et les deux goupilles 42a et 42b sont respectivement insérées dans les oblongs 41a et 41b. On comprendra que les trois coulisses, constituées chacune d'une goupille et d'un oblong, forment ensemble des moyens de guidage qui, conformément à l'invention, permettent à l'élément rigide 33 de se déplacer en translation parallèlement à une direction déterminée relativement au support. On peut voir que dans l'exemple illustré, la direction déterminée correspond à la direction dans laquelle s'étend l'axe de symétrie du mécanisme élastique d'accouplement. De plus, comme le sommet de la proéminence 35 se trouve sur l'axe de symétrie, la proéminence est guidée en translation de manière à se déplacer sur l'axe de symétrie, et donc a *fortiori* sur une droite passant par l'axe de rotation de l'étoile 17. On comprendra en outre que du fait que les oblongs 39, 41a et 41b sont parallèles et que les trois goupilles 40, 42a et 42b ne sont pas alignées, le ressort-sautoir 31 est empêché de pivoter.

En se référant toujours à la figure 4, on peut voir encore que les extrémités distales des deux lames élastiques courbes 37a, 37b sont en appui contre deux goupilles d'arrêt (référencées 45 et 46) agencées symétriquement de part et d'autre de l'axe de symétrie du mécanisme d'accouplement. On peut observer en outre que, telle que représentée, la proéminence 35 de l'élément rigide 33 se trouve en appui entre les pointes de deux dents consécutives de l'étoile 17. En effet, les goupilles d'arrêt 45, 46 sont agencées de manière à maintenir les deux lames élastiques courbes 37a, 37b écartées de leur position de repos. Les deux goupilles d'arrêt 45, 46 jouent donc le rôle d'une structure d'arrêt qui, conformément à l'invention, est agencée pour contraindre le ressort-sautoir 31 en retenant les deux lames élastiques courbes 37a, 37b de façon que l'élément rigide 33 soit rappelé contre l'étoile 17. On remarquera de plus que les forces exercées par les deux goupilles d'arrêt 45, 46 sur les lames élastiques courbes 37a, 37b sont symétriques, de sorte que leur résultante est orientée parallèlement à l'axe de symétrie. On comprendra donc que la force résultante exercée par les goupilles d'arrêt 45, 46 sur le ressort-sautoir 31 est orientée dans la direction déterminée selon laquelle l'élément rigide 33 du ressort-sautoir 31 est guidé en translation.

La figure 5 est une vue en plan d'un mécanisme élastique d'accouplement qui est conforme à un troisième mode de réalisation exemplaire du mécanisme horloger comprenant une étoile et un ressort-sautoir de l'invention. Le mécanisme élastique d'accouplement représenté dans la figure 5 est très semblable à celui de la figure 4. Les différences entre les deux modes de réalisation représentés se limitent à quelques caractéristiques du ressort-sautoir. Tout d'abord, les bras élastiques 137a et 137b du ressort-sautoir 131 de la figure 5 sont en forme de lames recourbées au lieu d'être en forme de lames droites. D'autre part, chacune des deux glissières 141a et 141b qui sont agencées symétriquement sur l'élément rigide 133, de part et d'autre de l'axe de symétrie, est formée d'une unique surface de guidage latéral contre laquelle l'une des deux goupilles 142a, 142b vient en appui. Les surfaces de guidage latéral illustrées dans la figure 5 sont des surfaces de guidage extérieures. On comprendra toutefois que, selon une variante, les glissières 141a et 141b pourraient être constituées par des surfaces de guidage intérieures.

La figure 6 est une vue en plan d'un mécanisme élastique d'accouplement qui est conforme à un quatrième mode de réalisation exemplaire du mécanisme horloger comprenant une étoile et un ressort-sautoir de l'invention. Le mécanisme élastique d'accouplement représenté dans la figure 6 est très semblable à ceux qui sont représentés dans les figures 4 et 5. Les différences entre les différents modes de réalisation représentés se limitent à quelques caractéristiques du ressort-sautoir. Tout d'abord, l'angle au centre qui sous tend l'élément rigide 233 en forme de secteur de couronne illustré dans la figure 6 est supérieur à 180 degrés, ce qui n'est pas le cas des éléments rigides 33 et 133 représentés dans les figures 4 et 5. D'autre part, les deux glissières 241a et 241b en forme d'oblongs ne sont pas agencées aux jonctions entre l'élément rigide 233 et les deux bras élastiques 237a et 237b. Comme on peut le voir dans la figure 6, les deux oblongs sont respectivement agencés sur deux appendices de l'élément rigide 233, et ces deux appendices s'étendent sensiblement parallèlement aux bras élastiques de sorte qu'ils prolongent l'élément rigide au-delà des jonctions de l'élément rigide 233 avec les deux bras élastiques 237a et 237b. Finalement, la glissière 239 qui est agencée sur l'axe de symétrie, est constituée par une fente entre deux lames flexibles parallèles (référencées respectivement 247 et 248). La largeur de la fente est légèrement inférieure au diamètre de la goupille 240 qui est insérée dans la fente. Ainsi, les deux lames flexibles 247 et 248 enserrent la goupille 240 qui a la possibilité de coulisser dans la fente sans aucun jeu latéral.

La figure 7 est une vue en plan d'un mécanisme élastique d'accouplement qui est conforme à un cinquième mode de réalisation exemplaire du mécanisme horloger comprenant une étoile et un ressort-sautoir de l'invention. Le mécanisme élastique d'accouplement représenté dans la figure 7 est particulièrement semblable à celui de la figure 6. Les différences entre les deux modes de réalisation se limitent à quelques caractéristiques du ressort-sautoir. Tout d'abord, le ressort-sautoir 331 illustré dans la figure 7 comporte deux petits sautoirs auxiliaires (référencés respectivement 351 et 352) qui sont agencés pour servir de freins de façon à atténuer l'accélération angulaire provoquée par le sautoir 331 lorsqu'il chute entre deux dents de l'étoiles 317. D'autre part, les deux lames flexibles 347 et 348 de la glissière 339 agencée sur l'axe de symétrie de l'élément rigide 333 sont solidaires de ce dernier par leurs deux extrémités, au lieu d'une seule comme c'est le cas avec les lames flexibles 247 et 248 représentées dans la figure 6. On comprendra que la glissière 339 permet également d'obtenir un guidage sans jeu latéral.

On comprendra en outre que diverses modifications et/ou améliorations évidentes pour un homme du métier peuvent être apportées aux modes de réalisation qui font l'objet de la présente description sans sortir du cadre de la présente invention définie par les revendications annexées. En particulier, le ressort-sautoir d'un mécanisme horloger conforme à l'invention n'est pas forcément symétrique. Dans les mécanismes horlogers fonctionnant dans un seul sens de rotation, notamment, la proéminence agencée pour coopérer avec l'étoile pourrait ne pas être symétrique. De plus, la direction parallèlement à laquelle l'élément rigide se déplace en translation pourrait ne pas non plus être déterminée de telle sorte que la proéminence se déplace sur une droite passant par l'axe de rotation de l'étoile. Finalement, on comprendra que le mécanisme horloger de l'invention ne se limite pas aux variantes dans lesquelles l'étoile est munie de dents triangulaires. En effet, toute roue dentée dont les dents conviennent pour coopérer avec un sautoir peut être utilisée comme étoile.

## Revendications

1. Mécanisme horloger comprenant une étoile et un ressort-sautoir comportant un élément rigide (33 ; 83 ; 133 ; 233 ; 333) présentant une proéminence (35 ; 85) agencée pour coopérer avec l'étoile, et au moins une portion élastique (37a, 37b ; 87 ; 137a, 137b ; 237a, 237b ; 337a, 337b) agencée pour entourer au moins partiellement l'étoile (17 ; 67 ; 117 ; 217 ; 317), comprenant encore un support (15 ; 65 ; 115) sur lequel le ressort-sautoir (31 ; 81 ; 131 ; 231 ; 331) est monté mobile, le support comportant une structure d'appui agencée pour contraindre le ressort sautoir en retenant les au moins une portion élastique, de façon que l'élément rigide soit rappelé contre l'étoile, et comprenant des moyens de guidage agencés pour permettre à l'élément rigide (33 ; 83 ; 133 ; 233 ; 333) d'être soulevé par une des dents de l'étoile (17 ; 67 ; 117 ; 217 ; 317) et de retomber ensuite entre deux dents de celle-ci ; **caractérisé en ce que** ladite au moins une portion élastique est constituée par un bras élastique (37a, 37b ; 87 ; 137a, 137b ; 237a, 237b ; 337a, 337b) solidaire de l'élément rigide (33 ; 83 ; 133 ; 233 ; 333) par une de ses extrémités, dite extrémité proximale, **en ce que** la structure d'appui comporte au moins un arrêt (45, 46 ; 95) contre lequel vient s'appuyer l'extrémité distale du bras élastique (37a, 37b ; 87 ; 137a, 137b ; 237a, 237b ; 337a, 337b), et **en ce que** les moyens de guidage sont constitués par une pluralité de coulisses (39, 40, 41a, 41b ; 89, 90, 91, 92 ; 141a, 141b, 142a, 142b ; 239, 240, 241a, 241b ; 339, 340) rectilignes et parallèles, qui sont agencées pour permettre à l'élément rigide (33 ; 83 ; 133 ; 233 ; 333) de se déplacer en translation parallèlement à une direction déterminée relativement au support (15).

2. Mécanisme horloger selon la revendication 1, **caractérisé en ce que** le ressort-sautoir (3) comporte deux portions élastiques (37a, 37b ; 137a, 137b ; 237a, 237b ; 337a, 337b), **en ce que** lesdites portions élastiques sont constituées par deux bras élastiques solidaires de l'élément rigide (33 ; 133 ; 233 ; 333), de part et d'autre de ce dernier, par leur extrémité proximale, les deux bras élastiques étant orientés de sorte qu'ils se rapprochent l'un de l'autre en direction de leur extrémité distale, les extrémités distales des deux bras élastiques (37a, 37b ; 137a, 137b ; 237a, 237b ; 337a, 337b) étant séparées l'une de l'autre par un espace, et **en ce que** la structure d'appui comporte deux arrêts (45, 46) contre lesquels viennent respectivement s'appuyer les extrémités distales des deux bras élastiques.

3. Mécanisme horloger selon la revendication 1 ou 2, **caractérisé en ce que** les coulisses sont formées chacune d'une glissière (39, 41a, 41b ; 89, 91 ; 141a, 141b ; 239, 241a, 241b ; 339) et d'un coulisseau (40, 42a, 42b ; 90, 92 ; 142a, 142b ; 240 ; 340) agencé pour coopérer avec la glissière, l'un parmi la glissière et le coulisseau étant solidaire du support, alors que l'autre est solidaire de l'élément rigide du ressort-sautoir.

4. Mécanisme horloger selon la revendication 3, **caractérisé en ce que** les glissières (39, 41a, 41b ; 89, 91 ; 141a, 141b ; 239, 241a, 241b ; 339) sont formées dans l'élément rigide du ressort-sautoir et **en ce que** les coulisseaux sont constitués par des goupilles (40, 42a, 42b ; 90, 92 ; 142a, 142b ; 240 ; 340) faisant saillie à partir du support (15 ; 65 ; 115).

5. Mécanisme horloger selon la revendication 3 ou 4, **caractérisé en ce que** une au moins des glissières est constituée par un oblong.

6. Mécanisme horloger selon l'une quelconque des revendications 3, 4 et 5, **caractérisé en ce que** les moyens de guidage comportent trois coulisses respectivement formées de trois glissières (39, 41a, 41b ; 141a, 141b ; 239, 241a, 241b ; 339) orientées dans la direction déterminée et de trois goupilles (40, 42a, 42b; 142a, 142b ; 240 ; 340), les goupilles étant agencées sur le support (15 ; 115) aux trois sommets d'un triangle non dégénéré.

7. Mécanisme horloger selon l'une quelconque des revendications précédentes, **caractérisé en ce que** la direction du déplacement de l'élément rigide (33 ; 83 ; 133 ; 233 ; 333) en translation est déterminée de telle sorte que les moyens de guidage maintiennent la proéminence (35; 85) sur une droite passant par l'axe de rotation de l'étoile (17 ; 67 ; 117 ; 217 ; 317).

8. Mécanisme horloger selon la revendication 6, **caractérisé en ce qu'**une (39) des trois coulisses (39, 41a, 41b) est agencée de manière à ce que son axe soit confondu avec un rayon de l'étoile (17), et **en ce que** les deux autres coulisses (41a, 41b) sont agencées symétriquement de part et d'autre du rayon de l'étoile.

9. Mécanisme horloger selon la revendication 8, **caractérisé en ce que** les glissières (141a et 141b) des deux autres coulisses qui sont agencées symétriquement sur l'élément rigide (133) de part et d'autre du rayon de l'étoile (117), sont formées chacune d'une unique surface de guidage latéral contre laquelle la goupilles (142a ou 142b) de la coulisse est agencée pour venir en appui.

10. Mécanisme horloger selon la revendication 8 ou 9, **caractérisé en ce que** la glissière (239) agencée sur l'axe de symétrie est constituée par une fente entre deux lames flexibles parallèles (247, 248), la fente ayant une largeur légèrement inférieure au diamètre de la goupille (240) agencée pour être insérée dans la fente.

11. Mécanisme horloger selon l'une quelconque des revendications précédentes, **caractérisé en ce que** la proéminence (35) de l'élément rigide (33) du ressort-sautoir (31) comporte deux inclinés séparés par un sommet, les inclinés étant agencés symétriquement par rapport à un rayon de l'étoile (17), ledit rayon étant orienté parallèlement à la direction déterminée et passant par le sommet.

12. Mécanisme horloger selon l'une quelconque des revendications précédentes, **caractérisé en ce que** la forme du ressort-sautoir (31) est généralement plane.

13. Mécanisme horloger selon l'une quelconque des revendications précédentes, **caractérisé en ce que** le ressort-sautoir (31) est symétrique par rapport à un rayon de l'étoile (17), ledit rayon étant orienté parallèlement à la direction déterminée, de sorte qu'un couple d'immobilisation engendré par le ressort-sautoir (31) soit le même lorsque l'étoile (17) est actionnée dans un sens et dans l'autre.

## Patentansprüche

1. Uhrmechanismus, der einen Stern und eine Sperrfeder umfasst, die ein starres Element (33; 83; 133; 233; 333), das einen Vorsprung (35; 85) aufweist, der dazu gestaltet ist, mit dem Stern zusammenzuwirken, und mindestens einen elastischen Abschnitt (37a 37b; 87; 137a, 137b; 237a, 237b; 337a, 337b) umfasst, der dazu gestaltet ist, den Stern (17; 67; 117; 217; 317) zumindest teilweise zu umgeben, und ferner eine Stütze (15; 65; 115) umfasst, an der die Sperrfeder (31; 81; 131; 231; 331) beweglich gelagert ist, wobei die Stütze eine Auflagestruktur umfasst, die dazu gestaltet ist, die Sperrfeder einzuzwängen, indem sie den mindestens einen elastischen Abschnitt zurückhält, derart dass das starre Element gegen den Stern zurückgezogen wird, und Führungsmittel umfasst, die dazu ausgestaltet sind, es dem starren Element (33; 83; 133; 233; 333) zu ermöglichen, von einem der Zähne des Sterns (17; 67; 117; 217; 317) angehoben zu werden und dann wieder zwischen zwei Zähnen davon herunterzufallen; **dadurch gekennzeichnet, dass** der mindestens eine elastische Abschnitt aus einem elastischen Arm (37a, 37b; 87; 137a, 137b; 237a; 237b; 337a, 337b) besteht, der mit dem starren Element (33; 83; 133; 233; 333) durch eines seiner Enden, das sogenannte proximale Ende, fest verbunden ist, dadurch, dass die Auflagestruktur mindestens einen Halt (45, 46; 95) umfasst, gegen den das distale Ende des elastischen Arms (37a, 37b; 87; 137a, 137b; 237a 237b; 337a, 337b) in Auflage gelangt, und dadurch, dass die Führungsmittel aus mehreren geraden und parallelen Kulissen (39, 40, 41a, 41b; 89, 90, 91, 92; 141a, 141b, 142a, 142b; 239, 240, 241a, 241b; 339, 340) bestehen, die dazu gestaltet sind, es dem starren Element (33; 83; 133; 233; 333) zu ermöglichen, sich translatorisch parallel zu einer bestimmten Richtung in Bezug auf die Stütze (15) zu verlagern.

2. Uhrmechanismus nach Anspruch 1, **dadurch gekennzeichnet, dass** die Sperrfeder (3) zwei elastische Abschnitte (37a, 37b; 137a, 137b; 237a, 237b; 337a, 337b) umfasst, dadurch, dass die elastischen Abschnitte aus zwei elastischen Armen bestehen, die fest mit dem starren Element (33; 133; 233; 333) auf beiden Seiten dieses letzteren über ihr proximales Ende verbunden sind, wobei die zwei elastischen Arme derart ausgerichtet sind, dass sie sich in Richtung ihres distalen Endes aneinander annähern, wobei die distalen Enden der zwei elastischen Arme (37a; 37b; 137a, 137b; 237a, 237b; 337a, 337b) durch einen Raum voneinander getrennt sind, und dadurch, dass die Auflagestruktur zwei Halte (45, 46) umfasst, gegen die die distalen Enden der zwei elastischen Arme jeweils in Auflage gelangen.

3. Uhrmechanismus nach Anspruch 1 oder 2, **dadurch gekennzeichnet, dass** die Kulissen jeweils von einer Gleitschiene (39, 41a, 41b; 89, 91; 141a, 141b; 239, 241a, 241b; 339) und aus einem Schlitten (40, 42a, 42b; 90, 92; 142a, 142b; 240; 340) gebildet sind, der dazu gestaltet ist, mit der Gleitschiene zusammenzuwirken, wobei eines von der Gleitschiene und dem Schlitten fest mit der Stütze verbunden ist, während das andere fest mit dem starren Element der Sperrfeder verbunden ist.

4. Uhrmechanismus nach Anspruch 3, **dadurch gekennzeichnet, dass** die Gleitschienen (39, 41a, 41b; 89, 91; 141a, 141b; 239, 241a, 241b; 339) in dem starren Element der Sperrfeder gebildet sind, und dadurch, dass die Schlitten aus Sperrstiften (40, 42a, 42b; 90, 92; 142a, 142b; 240; 340) bestehen, die von der Stütze (15; 65; 115) hervorstehen.

5. Uhrmechanismus nach Anspruch 3 oder 4, **dadurch gekennzeichnet, dass** mindestens eine der Gleitschienen aus einem Langloch besteht.

6. Uhrmechanismus nach einem der Ansprüche 3, 4 und 5, **dadurch gekennzeichnet, dass** die Führungsmittel drei Kulissen umfassen, die jeweils aus drei Gleitschienen (39, 41a, 41b; 141a, 141b; 239, 241a, 241b; 339), die in der bestimmten Richtung ausgerichtet sind, und aus drei Sperrstiften (40, 42a, 42b; 142a, 142b; 240; 340) bestehen, wobei die Sperrstifte an der Stütze (15; 115) an den drei Spitzen eines nicht-degenerierten Dreiecks angeordnet sind.

7. Uhrmechanismus nach einem der vorhergehenden Ansprüche, **dadurch gekennzeichnet, dass** die Richtung der translatorischen Verlagerung des starren Elements (33; 83; 133; 233; 333) derart bestimmt ist, dass die Führungsmittel den Vorsprung (35, 85) auf einer Geraden bewahren, die durch die Drehachse des Sterns (17; 67; 117; 217; 317) verläuft.

8. Uhrmechanismus nach Anspruch 6, **dadurch gekennzeichnet, dass** eine (39) der drei Kulissen (39, 41a, 41b) derart gestaltet ist, dass ihre Achse mit einem Radius des Sterns (17) zusammenfällt, und dadurch, dass die zwei anderen Kulissen (41a, 41b) symmetrisch auf beiden Seiten des Radius des Sterns angeordnet sind.

9. Uhrmechanismus nach Anspruch 8, **dadurch gekennzeichnet, dass** die Gleitschienen (141a und 141b) der zwei anderen Kulissen, die symmetrisch an dem starren Element (133) auf beiden Seiten des Radius des Sterns (117) angeordnet sind, jeweils aus einer einzigen seitlichen Führungsoberfläche gebildet sind, gegen die der Sperrstift (142a oder 142b) der Kulisse gestaltet ist, in Auflage zu gelangen.

10. Uhrmechanismus nach Anspruch 8 oder 9, **dadurch gekennzeichnet, dass** die Gleitschiene (239), die auf der Symmetrieachse angeordnet ist, aus einem Spalt zwischen zwei parallelen biegsamen Klingen (247, 248) besteht, wobei der Spalt eine Breite aufweist, die leicht kleiner als der Durchmesser des Sperrstifts (240) ist, der dazu gestaltet ist, in den Spalt eingesetzt zu werden.

11. Uhrmechanismus nach einem der vorhergehenden Ansprüche, **dadurch gekennzeichnet, dass** der Vorsprung (35) des starren Elements (33) der Sperrfeder (31) zwei Schrägen umfasst, die durch eine Spitze getrennt sind, wobei die Schrägen symmetrisch in Bezug auf einen Radius des Sterns (17) angeordnet sind, wobei der Radius parallel zur bestimmten Richtung ausgerichtet ist und dabei durch die Spitze verläuft.

12. Uhrmechanismus nach einem der vorhergehenden Ansprüche, **dadurch gekennzeichnet, dass** die Form der Sperrfeder (31) allgemein eben ist.

13. Uhrmechanismus nach einem der vorhergehenden Ansprüche, **dadurch gekennzeichnet, dass** die Sperrfeder (31) symmetrisch in Bezug auf einen Radius des Sterns (17) ist, wobei der Radius parallel zur bestimmten Richtung ausgerichtet ist, derart, dass ein von der Sperrfeder (31) erzeugtes Stillstandsdrehmoment das gleiche ist, wenn der Stern (17) in einem Sinn oder im anderen betätigt wird.

## Claims

1. Timepiece mechanism comprising a star and a jumper spring comprising a rigid element (33; 83; 133; 233; 333) having a protrusion (35; 85) arranged to cooperate with the star, and at least one elastic portion (37a, 37b; 87; 137a, 137b; 237a, 237b; 337a, 337b) arranged to surround the star (17; 67; 117; 217; 317) at least partially, further comprising a support (15; 65; 115) on which the jumper spring (31; 81; 131; 231; 331) is movably mounted, the support comprising a bearing structure arranged to constrain the jumper spring by retaining the at least one elastic portion so that the rigid element is biased against the star, and comprising guide means arranged to allow the rigid element (33; 83; 133; 233; 333) to be raised by one of the teeth of the star (17; 67; 117; 217; 317) and then to fall between two teeth thereof; **characterised in that** said at least one elastic portion is formed by an elastic arm (37a, 37b; 87; 137a, 137b; 237a, 237b; 337a, 337b) fixedly attached to the rigid element (33; 83; 133; 233; 333) by one of its ends, named proximal end, **in that** the bearing structure comprises at least one stop (45, 46; 95) against which the distal end of the elastic arm (37a, 37b; 87; 137a, 137b; 237a, 237b; 337a, 337b) comes to bear, and **in that** the guide means are formed by a plurality of straight and parallel slides (39, 40, 41a, 41b; 89, 90, 91, 92; 141a, 141b, 142a, 142b; 239, 240, 241a, 241b; 339, 340) which are arranged to allow the rigid element (33; 83; 133; 233; 333) to be displaced in translation parallel to a specified direction relative to the support (15).

2. Timepiece mechanism as claimed in claim 1, **characterised in that** the jumper spring (3) comprises two elastic portions (37a, 37b; 137a, 137b; 237a, 237b; 337a, 337b), **in that** said elastic portions are formed by two elastic arms fixedly attached to the rigid element (33; 133; 233; 333), on both sides thereof, by their proximal end, the two elastic arms being orientated so that they move towards each other in the direction of their distal end, the distal ends of the two elastic arms (37a, 37b; 137a, 137b; 237a, 237b; 337a, 337b) being separated from each other by a space, and **in that** the bearing structure comprises two stops (45, 46) against which the distal ends of the two elastic arms come to bear respectively.

3. Timepiece mechanism as claimed in claim 1 or 2, **characterised in that** the slides are each formed by a slide-way (39, 41a, 41b; 89, 91; 141a, 141b; 239, 241a, 241b; 339) and slide-bar (40, 42a, 42b; 90, 92; 142a, 142b; 240; 340) arranged to cooperate with the slide-way, one of the slide-way and the slide-bar being fixedly attached to the support, while the other is fixedly attached to the rigid element of the jumper spring.

4. Timepiece mechanism as claimed in claim 3, **characterised in that** the slide-ways (39, 41a, 41b; 89, 91; 141a, 141b; 239, 241a, 241b; 339) are formed in the rigid element of the jumper spring and **in that** the slide-bars are formed by pins (40, 42a, 42b; 90, 92; 142a, 142b; 240; 340) projecting from the support (15; 65; 115).

5. Timepiece mechanism as claimed in claim 3 or 4, **characterised in that** at least one of the slide-ways is formed by an oblong.

6. Timepiece mechanism as claimed in any one of claims 3, 4 and 5, **characterised in that** the guide means comprise three slides respectively formed of three slide-ways (39, 41a, 41b; 141a, 141b; 239, 241a, 241b; 339) orientated in the specified direction and of three pins (40, 42a, 42b; 142a, 142b; 240; 340), the pins being arranged on the support (15; 115) at the three points of a non-degenerate triangle.

7. Timepiece mechanism as claimed in any one of the preceding claims, **characterised in that** the direction of the displacement of the rigid element (33; 83; 133; 233; 333) in translation is specified so that the guide means keep the protrusion (35; 85) on a straight line passing through the axis of rotation of the star (17; 67; 117; 217; 317).

8. Timepiece mechanism as claimed in claim 6, **characterised in that** one (39) of the three slides (39, 41a, 41b) is arranged so that its axis coincides with a radius of the star (17), and **in that** the two other slides (41a, 41b) are arranged symmetrically on both sides of the radius of the star.

9. Timepiece mechanism as claimed in claim 8, **characterised in that** the slide-ways (141a and 141b) of the two other slides which are arranged symmetrically on the rigid element (133) on both sides of the radius of the star (117), are each formed by a single lateral guide surface against which the pin (142a or 142b) of the slide is arranged to bear.

10. Timepiece mechanism as claimed in claim 8 or 9, **characterised in that** the slide-way (239) arranged on the axis of symmetry is formed by a slot between two parallel flexibles strips (247, 248), the slot having a width slightly less than the diameter of the pin (240) arranged to be inserted into the slot.

11. Timepiece mechanism as claimed in any one of the preceding claims, **characterised in that** the protrusion (35) of the rigid element (33) of the jumper spring (31) comprises two slopes separated by a peak, the slopes being arranged symmetrically with respect to a radius of the star (17), said radius being orientated parallel to the specified direction and passing through the peak.

12. Timepiece mechanism as claimed in any one of the preceding claims, **characterised in that** the shape of the jumper spring (31) is generally planar.

13. Timepiece mechanism as claimed in any one of the preceding claims, **characterised in that** the jumper spring (31) is symmetrical with respect to a radius of the star (17), said radius being orientated parallel to the specified direction so that an immobilising torque generated by the jumper spring (31) is the same when the star (17) is actuated in one direction and the other.
